# FASCICULE DE BREVET EUROPEEN

(11) **EP 4 533 602 B1**
(45) Date de publication et mention de la délivrance du brevet: **18.02.2026**
(21) Numéro de dépôt: 23725261.4
(22) Date de dépôt: 22.05.2023
(51) Int. Cl.: H01R 13/53, H01R 24/38, H01R 13/03, H01R 13/52

(54) **CONNECTEUR ÉLECTRIQUE HAUTE TENSION À RISQUE D'ARCS ÉLECTRIQUES LIMITÉ EN RÉGIME ALTERNATIF HAUTE FRÉQUENCE**
ELEKTRISCHER HOCHSPANNUNGSVERBINDER MIT BEGRENZTEM HOCHFREQUENZLICHTBOGENRISIKO
HIGH-VOLTAGE ELECTRICAL CONNECTOR WITH LIMITED RISK OF HIGH-FREQUENCY AC ELECTRIC ARCS

(30) Priorité: 01.06.2022 FR 2205268
(43) Date de publication de la demande: 09.04.2025
(73) Titulaire: Safran Electronics & Defense, 75015 Paris (FR)
(72) Inventeur: GUILLOT, François, 77550 Moissy-Cramayel (FR); RENAN, Tanguy, 77550 Moissy-Cramayel (FR)
(74) Mandataire: Marconnet, Sébastien
(86) Numéro de dépôt international: PCT/EP2023/063665
(87) Numéro de publication internationale: WO 2023/232542

(56) Documents cités:
- EP-A1- 2 887 480
- EP-A1- 3 575 804
- EP-B1- 1 876 682

## Description

La présente invention porte sur un connecteur électrique haute tension à risque d'arcs électriques limité en régime alternatif haute fréquence. L'invention trouve une application particulièrement avantageuse, mais non exclusive, avec les connecteurs utilisés sur les réseaux électriques de puissance des aéronefs.

La figure 1 montre une représentation schématique d'un assemblage selon l'état de la technique d'un connecteur électrique mâle 10 et d'un connecteur électrique femelle 11 utilisés au sein d'un réseau électrique de puissance d'un aéronef.

Le connecteur électrique mâle 10 comporte un corps 12 réalisé dans un matériau électriquement conducteur, un conducteur électrique 13 recouvert d'une couche de matériau électriquement isolant 15, une borne électrique mâle 16, ainsi qu'un insert isolant 18 destiné à isoler électriquement la borne électrique mâle 16 par rapport au corps 12.

Le connecteur électrique femelle 11 comporte un corps 21 réalisé dans un matériau électriquement conducteur, un conducteur électrique 23 recouvert d'une couche de matériau électriquement isolant 25, une borne électrique femelle 26, ainsi qu'un insert isolant 28 destiné à isoler électriquement la borne électrique femelle 26 par rapport au corps 21.

L'électrification croissante des aéronefs conduit à augmenter les tensions électriques appliquées aux systèmes d'actionnement afin de minimiser leur masse ainsi que les pertes électriques. Les tensions mises en œuvre sur les réseaux électriques de puissance sont de l'ordre de 800V avec des maximums approchant les 1000Vdc.

Afin de supporter des niveaux de tension élevés, il est connu d'augmenter les épaisseurs des diélectriques solides des connecteurs électriques réalisés dans un matériau thermoplastique ou thermodurcissable. Toutefois, l'air ambiant apporte une contribution à l'isolement électrique entre les différentes équipotentielles.

La figure 2 montre un schéma équivalent d'une chaîne diélectrique entre deux équipotentielles, par exemple le conducteur électrique 13, 23 et le corps 12, 21 d'un connecteur électrique 10, 11. Cs et Rs représentent respectivement la capacité et la résistance des diélectriques solides. Cg et Rg représentent respectivement la capacité et la résistance des diélectriques gazeux, tel que l'air ambiant.

En régime continu, dit également régime DC (pour Direct Current en anglais), la répartition des potentiels de tension est effectuée par les résistances intrinsèques des isolants seuls (les condensateurs n'interviennent pas). Par ailleurs, la résistivité des diélectriques solides est très supérieure à celle de l'air. En pratique, la tension se répartit très majoritairement sur les isolants solides dimensionnés pour résister à cette tension.

En régime alternatif, dit également régime AC (pour Alternative Current en anglais), la répartition des potentiels est effectuée principalement par les condensateurs intrinsèques aux isolants, d'autant plus vis-à-vis des résistances que la fréquence est élevée. Ces condensateurs sont dimensionnés en Farad et leur valeur est définie par les surfaces en regard, les distances entre équipotentielles, la permittivité du vide (ε0) et la permittivité relative du diélectrique (εr).

La valeur d'un condensateur est donnée par la relation C= S._{ε0.εr}/L:
- C étant valeur du condensateur en Farad,
- S étant la surface en regard en m²,
- L étant la distance entre les surfaces en regard en m, et
- ε0 étant la permittivité du vide = 8,854.10-12F/m. La permittivité relative de l'air est proche de 1 alors que celle des diélectriques solides classiquement utilisés est comprise entre 3 et 5.

En régime alternatif, la plus grande partie des variations de tension est appliqué sur l'air qui présente une rigidité diélectrique beaucoup plus faible (20 à 50 fois) que celle des diélectriques solides (1 à 3kV/mm pour l'air et 20kV/mm à 150kV/mm pour les diélectriques solides).

Dans ces conditions, on observe un phénomène d'ionisation de l'air induisant un risque d'arcs électriques. En particulier, ce phénomène apparaît lors d'une alimentation à distance de moteurs polyphasés par l'intermédiaire de signaux de tension de type PWM (pour "Pulse Width Modulation" en anglais) présentant des variations temporelles de tension (dV/dt) importantes du fait d'une faible durée de commutation et d'une tension élevée. Cela entraîne une perte de puissance électrique ainsi qu'une dissipation thermique susceptible de détériorer les diélectriques solides du connecteur électrique.

Le document EP2887480 décrit un connecteur comportant un insert isolant recouvert d'une part par une première couche de matériau électriquement conducteur assurant une continuité électrique avec le corps du connecteur et d'autre part par une deuxième couche de matériau électriquement conducteur assurant une continuité électrique avec la borne électrique.

Le document EP1876682 décrit un connecteur comportant un insert isolant recouvert d'une première couche de matériau électriquement conducteur reliée au potentiel de terre et une deuxième couche de matériau électriquement conducteur reliée au potentiel électrique de la borne du connecteur.

L'invention vise à remédier efficacement aux inconvénients précités en proposant un connecteur électrique comportant:
- un corps réalisé dans un matériau électriquement conducteur,
- au moins un conducteur électrique recouvert d'une couche de matériau électriquement isolant,
- au moins une borne électrique raccordée électriquement à une extrémité du conducteur électrique, et
- un insert isolant destiné à isoler électriquement la borne électrique par rapport au corps dudit connecteur électrique,
- l'insert isolant comportant une première zone de continuité électrique recouverte d'une couche de matériau électriquement conducteur assurant une continuité électrique avec le corps, et une deuxième zone de continuité électrique recouverte d'une couche de matériau électriquement conducteur assurant une continuité électrique avec la borne électrique,
- un joint élastique étant disposé dans un espace où un volume d'air interne du connecteur électrique est susceptible d'être soumis à une différence de potentiels électriques entre un potentiel électrique du corps et un potentiel électrique de la borne électrique,
- ledit joint élastique étant en contact avec la première zone de continuité électrique et avec la deuxième zone de continuité électrique.

L'invention permet ainsi d'éliminer toute trace d'air ambiant faisant office d'isolant électrique à l'intérieur du connecteur en minimisant voire en annulant les différences de potentiels importantes susceptibles d'être appliquées à l'air situé à l'intérieur du connecteur électrique. L'invention minimise ainsi le risque de génération d'arcs électriques lors du fonctionnement du connecteur électrique dans un régime haute fréquence et haute tension.

Selon une réalisation de l'invention, le joint élastique est réalisé dans un matériau silicone.

Selon une réalisation de l'invention, les couches de matériau électriquement conducteur de la première zone de continuité électrique et de la deuxième zone de continuité électrique sont des couches pleines.

Selon une réalisation de l'invention, les couches de matériau électriquement conducteur de la première zone de continuité électrique et de la deuxième zone de continuité électrique sont des couches maillées.

Selon une réalisation de l'invention, les couches de matériau électriquement conducteur de la première zone de continuité électrique et de la deuxième zone de continuité électrique sont réalisées en carbone.

Selon une réalisation de l'invention, les couches de matériau électriquement conducteur de la première zone de continuité électrique et de la deuxième zone de continuité électrique sont réalisées en métal.

Selon une réalisation de l'invention, les couches de matériau électriquement conducteur de la première zone de continuité électrique et de la deuxième zone de continuité électrique présentent chacune une épaisseur comprise entre 20nm et 100nm.

Selon une réalisation de l'invention, le conducteur électrique et la couche de matériau électriquement isolant sont recouverts par un blindage.

Selon une réalisation de l'invention, ledit connecteur électrique est de type mâle et/ou femelle.

L'invention a également pour objet un assemblage de deux connecteurs.

La présente invention sera mieux comprise et d'autres caractéristiques et avantages apparaîtront encore à la lecture de la description détaillée qui suit comprenant des modes de réalisation donnés à titre illustratif en référence avec les figures annexées, présentées à titre d'exemples non limitatifs, qui pourront servir à compléter la compréhension de la présente invention et l'exposé de sa réalisation et, le cas échéant, contribuer à sa définition, sur lesquelles:
[Fig. 1] La figure 1, déjà décrite, est une représentation schématique de l'assemblage d'un connecteur électrique mâle et d'un connecteur électrique femelle selon l'état de la technique;
[Fig. 2] La figure 2, déjà décrite, montre un schéma équivalent d'une chaîne diélectrique entre deux équipotentielles d'un connecteur électrique selon l'état de la technique;
[Fig. 3] La figure 3 est une représentation schématique de l'assemblage d'un connecteur électrique mâle et d'un connecteur électrique femelle selon l'invention;
[Fig. 4a] [Fig. 4b] Les figures 4a et 4b montrent des vues de dessus d'une couche de matériau électriquement conducteur déposée sur un insert isolant présentant respectivement une configuration pleine et une configuration maillée;
[Fig. 5] La figure 5 est une représentation schématique de la répartition d'un gradient de tension à l'intérieur d'un joint élastique d'un connecteur électrique selon l'invention;
[Fig. 6a] La figure 6a est une représentation schématique d'un connecteur électrique de type hermaphrodite selon l'invention;
[Fig. 6b] La figure 6b est une représentation schématique de l'assemblage de deux connecteurs électriques hermaphrodites selon l'invention.

Il est à noter que les éléments structurels et/ou fonctionnels communs aux différents modes de réalisation présentent les mêmes références. Ainsi, sauf mention contraire, de tels éléments disposent de propriétés structurelles, dimensionnelles et matérielles identiques.

La figure 3 montre un connecteur électrique mâle 10 établissant un contact électrique avec un connecteur électrique femelle 11. Les connecteurs électriques 10 et 11 pourront par exemple être utilisés sur un réseau électrique haute tension d'un aéronef.

Le connecteur électrique mâle 10 comporte un corps 12 réalisé dans un matériau électriquement conducteur et muni d'au moins une ouverture 14 de passage de conducteur. Le corps 12 du connecteur électrique mâle 10 présente une forme complémentaire d'un corps 21 du connecteur électrique femelle 11. Au moins un conducteur électrique 13 est inséré à l'intérieur de l'ouverture 14 de passage de conducteur. Le conducteur électrique 13 pourra être réalisé dans un matériau électriquement conducteur, tel que le cuivre, l'aluminium, ou tout autre matériau électriquement conducteur adapté à l'application. Le conducteur électrique 13 pourra le cas échéant être recouvert d'une fine couche de finition améliorant sa conductivité électrique, comme par exemple une couche de palladium, d'or, d'argent, d'étain, de nickel ou tout autre matériau électriquement conducteur adapté à l'application.

Le conducteur électrique 13 pourra être constitué par un fil unique ayant une section ronde, en forme de méplat, ou tout autre forme adaptée à l'application. Alternativement, le conducteur électrique 13 pourra être de type multibrins, c'est-à-dire qu'il pourra être constitué par une pluralité de fils disposés côte à côte. Le conducteur électrique 13 est recouvert par une couche de matériau électriquement isolant 15. Le matériau électriquement isolant de la couche 15 pourra être constitué par une gaine diélectrique recouvrant le conducteur électrique 13 ou éventuellement une couche d'émail.

Le conducteur électrique 13 et la couche de matériau électriquement isolant 15 sont recouverts par un blindage 19. Le blindage 19 est réalisé dans un matériau électriquement conducteur. Le blindage 19 est relié électriquement au corps 12 du connecteur électrique mâle 10.

Au moins une borne électrique mâle 16 est raccordée électriquement à une extrémité du conducteur électrique 13. La liaison entre la borne électrique mâle 16 et le conducteur électrique 13 pourra être effectuée par sertissage, soudage (avec ou sans apport de matière), ou toute autre technique de liaison électrique adaptée à l'application. La borne électrique mâle 16 présente une forme complémentaire de la borne électrique femelle 26.

Un insert isolant 18 est destiné à isoler électriquement la borne électrique mâle 16 par rapport au corps 12 du connecteur électrique 10. L'insert isolant 18 a également une fonction de maintien électrique de la borne électrique mâle 16. L'insert isolant 18 est disposé à l'intérieur d'un logement 20 prévu dans le corps 12. L'insert isolant 18 s'étend au moins en partie autour de la borne électrique mâle 16. L'insert isolant 18 présente une forme destinée à coopérer avec une forme complémentaire de l'insert isolant 28 du connecteur électrique femelle 11. L'insert isolant 18 pourra être réalisé dans tout matériau diélectrique rigide, tel qu'un matériau thermoplastique ou un matériau thermodurcissable.

L'insert isolant 18 comporte une première zone de continuité électrique 31.1 recouverte d'une couche de matériau électriquement conducteur 32 assurant une continuité électrique avec le corps 12 du connecteur électrique, et une deuxième zone de continuité électrique 31.2 recouverte d'une couche de matériau électriquement conducteur 33 assurant une continuité électrique avec la borne électrique mâle 16.

La première zone de continuité électrique 31.1 et la deuxième zone de continuité électrique 31.2 sont distinctes l'une par rapport à l'autre, c'est-à-dire qu'il n'y a pas de continuité de matière entre la couche 32 de matériau électriquement conducteur de la première zone de continuité électrique 31.1 et la couche de matériau électriquement conducteur 33 de la deuxième zone de continuité électrique 31.2.

Par ailleurs, le connecteur électrique femelle 11 comporte un corps 21 réalisé dans un matériau électriquement conducteur et muni d'au moins une ouverture 24 de passage de conducteur. Le corps 21 du connecteur électrique femelle 11 présente une forme complémentaire du corps 12 du connecteur électrique mâle 10. Au moins un conducteur électrique 23 est inséré à l'intérieur de l'ouverture 24 de passage de conducteur. Le conducteur électrique 23 pourra être réalisé dans un matériau électriquement conducteur, tel que le cuivre, l'aluminium, ou tout autre matériau électriquement conducteur adapté à l'application. Le conducteur électrique 23 pourra le cas échéant être recouvert d'une fine couche de finition améliorant sa conductivité électrique, comme par exemple une couche de palladium, d'or, d'argent, d'étain, de nickel ou tout autre matériau électriquement conducteur adapté à l'application.

Le conducteur électrique 23 pourra être constitué par un fil unique ayant une section ronde, en forme de méplat, ou tout autre forme adaptée à l'application. Alternativement, le conducteur pourra être de type multibrins, c'est-à-dire qu'il pourra être constitué par une pluralité de fils disposés côte à côte. Le conducteur électrique 23 est recouvert par une couche de matériau électriquement isolant 25. Le matériau électriquement isolant de la couche 25 pourra être constitué par une gaine diélectrique recouvrant le conducteur électrique 23 ou éventuellement une couche d'émail.

Le conducteur électrique 23 et la couche de matériau électriquement isolant 25 sont recouverts par un blindage 29. Le blindage 29 est réalisé dans un matériau électriquement conducteur. Le blindage 29 est relié électriquement au corps 21 du connecteur électrique femelle 11.

Au moins une borne électrique femelle 26 est raccordée électriquement à une extrémité du conducteur électrique 23. La liaison entre la borne électrique femelle 26 et le conducteur électrique 23 pourra être effectuée par sertissage, soudage (avec ou sans apport de matière), ou toute autre technique de liaison électrique adaptée à l'application. La borne électrique femelle 26 présente une forme complémentaire de la borne électrique mâle 16.

Un insert isolant 28 est destiné à isoler électriquement la borne électrique femelle 26 par rapport au corps 21 du connecteur électrique 11. L'insert isolant 28 a également une fonction de maintien électrique de la borne électrique femelle 26 du connecteur électrique 11. L'insert isolant 28 est disposé à l'intérieur d'un logement 30 prévu dans le corps 21. L'insert isolant 28 s'étend au moins en partie autour de la borne électrique femelle 26. L'insert isolant 28 présente une forme destinée à coopérer avec une forme complémentaire de l'insert isolant 18 du connecteur électrique mâle 10. L'insert isolant 28 pourra être réalisé dans tout matériau diélectrique rigide, tel qu'un matériau thermoplastique ou un matériau thermodurcissable.

L'insert isolant 28 comporte une première zone de continuité électrique 36.1 recouverte d'une couche de matériau électriquement conducteur 34 assurant une continuité électrique avec le corps 21 du connecteur électrique 11, et une deuxième zone de continuité électrique 36.2 recouverte d'une couche de matériau électriquement conducteur 35 assurant une continuité électrique avec la borne électrique femelle 26.

La première zone de continuité électrique 36.1 et la deuxième zone de continuité électrique 36.2 sont distinctes l'une par rapport à l'autre, c'est-à-dire qu'il n'y a pas de continuité de matière entre la couche de matériau électriquement conducteur 34 de la première zone de continuité électrique 36.1 et la couche de matériau électriquement conducteur 35 de la deuxième zone de continuité électrique 36.2.

Lorsque les connecteurs électriques mâle 10 et femelle 11 sont assemblés entre eux, il existe une continuité électrique entre la première zone de continuité électrique 31.1 du connecteur électrique mâle 10 et la première zone de continuité électrique 36.1 du connecteur électrique femelle 11. Il peut également exister une continuité électrique entre la deuxième zone de continuité électrique 31.2 du connecteur électrique mâle 10 et la deuxième zone de continuité électrique 36.2 du connecteur électrique femelle 11.

Ainsi, le volume d'air V1 s'étendant radialement entre une face externe de l'insert isolant 18 et une face interne du corps 12 est soumis des deux côtés au potentiel électrique des corps 12, 21 des connecteurs électriques 10, 11, ce qui évite l'apparition de courants parasites en régime alternatif haute tension dans cette zone. De façon analogue, le volume d'air V2 est soumis des deux côtés au potentiel électrique des bornes électriques 16, 26 des connecteurs électriques 10, 11, ce qui évite l'apparition de courants parasites en régime alternatif haute tension dans cette zone.

Comme cela est illustré par la figure 4a, les couches de matériau électriquement conducteur 32, 33, 34, 35 de la première zone de continuité électrique 31.1, 36.1 et de la deuxième zone de continuité électrique 31.2, 36.2 pourront être des couches pleines.

Alternativement, comme cela est illustré par la figure 4b, les couches de matériau électriquement conducteur 32, 33, 34, 35 de la première zone de continuité électrique 31.1, 36.1 et de la deuxième zone de continuité électrique 31.2, 36.2 pourront être des couches maillées. Les couches maillées comportent une alternance de zones vides 38, c'est-à-dire de zone dépourvues de matériau électriquement conducteur, et de bras 39 délimitant les mailles de la couche.

Les couches de matériau électriquement conducteur 32, 33, 34, 35 de la première zone de continuité électrique 31.1, 36.1 et de la deuxième zone de continuité électrique 31.2, 36.2 sont réalisées de préférence en carbone. Alternativement, les couches 32, 33, 34, 35 sont réalisées en métal.

Les couches de matériau électriquement conducteur 32, 33, 34, 35 pourront être déposées par soudure à ultrasons, par dépôt plasma, ou toute autre technique de dépôt de couche fine de matériau électriquement conducteur sur un élément réalisé dans un matériau diélectrique. Le type de matériau électriquement conducteur est choisi en fonction de sa compatibilité avec le matériau de l'insert isolant 18, 28 sur lequel est déposée la couche 32, 33, 34, 35.

Les couches de matériau électriquement conducteur 32, 33, 34, 35 de la première zone de continuité électrique 31.1 et de la deuxième zone de continuité électrique 31.2 présentent chacune une épaisseur comprise entre 20nm et 100nm.

Un joint élastique 40 visible en figure 3 est disposé dans un espace 41 où un volume d'air interne du connecteur électrique est susceptible d'être soumis à une différence de potentiels électriques entre un potentiel électrique du corps 12, 21 et un potentiel électrique de la borne électrique 16, 26. Le joint élastique 40 est disposé entre le connecteur électrique mâle 10 et le connecteur électrique femelle 11. L'espace 41 s'étend axialement entre l'insert isolant 18 du connecteur 10 et l'insert isolant 28 du connecteur 11. L'espace 41 s'étend radialement entre une des bornes électriques 16 ou 26 et un des isolants 18 ou 28.

Le joint élastique 40 est réalisé dans un matériau apte à supporter la tension maximale interne à laquelle est soumis le connecteur électrique. Le joint élastique 40 est de préférence réalisé en silicone mais tout autre matériau adapté à l'application est envisageable. Lorsque les connecteurs 10 et 11 sont assemblés entre eux, le joint élastique 40 est comprimé de façon à chasser l'air présent à l'intérieur de l'espace 41. L'air est ainsi remplacé par le joint élastique 40 comme isolant électrique. Le joint élastique 40 permet ainsi d'augmenter sensiblement la rigidité diélectrique par rapport à l'air dans un rapport d'au moins 10.

Comme on peut le voir plus précisément sur la figure 5, le joint 40 est en contact avec la première zone de continuité électrique 31.1 et la deuxième zone de continuité électrique 31.2 du connecteur électrique 10, en particulier une extrémité de la première zone de continuité électrique 31.1 et une extrémité de la deuxième zone de continuité électrique 31.2 du connecteur électrique 10. Le joint 40 est également en contact avec la première zone de continuité électrique 36.1 et la deuxième zone de continuité électrique 36.2 du connecteur électrique 11, en particulier une extrémité de la première zone de continuité électrique 36.1 et une extrémité de la deuxième zone de continuité électrique 36.2 du connecteur électrique 11.

Sur une première face 42 de l'espace 41 délimitant le volume d'air, l'extrémité de la première zone de continuité électrique 31.1 est écartée d'une distance, par exemple de l'ordre du millimètre, par rapport à l'extrémité de la deuxième zone de continuité électrique 31.2 du connecteur électrique 10.

Sur une deuxième face 43 de l'espace 41 délimitant le volume d'air, l'extrémité de la première zone de continuité électrique 36.1 est écarté d'une distance, par exemple de l'ordre du millimètre, par rapport à l'extrémité de la deuxième zone de continuité électrique 36.2 du connecteur électrique 11.

Dans l'exemple représenté, la première face 42 et la deuxième face 43 de l'espace 41 sur lesquelles se terminent les zones de continuité électrique sont adjacentes l'une par rapport à l'autre. En variante, la première face 42 et le deuxième face 43 peuvent être opposées l'une par rapport à l'autre.

Ainsi, le gradient de tension gradV entre le potentiel électrique des bornes et le potentiel électrique du corps 12, 21 se répartit à l'intérieur du joint élastique 40.

La figure 6a montre un exemple de mise en œuvre de l'invention avec un connecteur électrique 50 de type hermaphrodite, c'est-à-dire un connecteur qui est la combinaison d'un connecteur mâle et d'un connecteur femelle. Ce type de connecteur est utilisé pour des économies d'échelle ou lorsque l'opération de montage sur un équipement (harnais ou boîtier) est irréversible afin d'éviter de commettre des erreurs de montage.

Plus précisément, le connecteur électrique 50 comporte un corps 51 réalisé dans un matériau électriquement conducteur, un conducteur électrique 52 recouvert d'une couche de matériau électriquement isolant 53 et d'un blindage 54 relié électriquement au corps 51. Le connecteur 50 comporte également une borne électrique 55 ayant une portion mâle et une portion femelle, ainsi qu'un insert isolant 56 destiné à isoler électriquement la borne électrique 55 par rapport au corps 51.

De façon analogue aux modes de réalisation précédents, l'insert isolant 56 comporte une première zone de continuité électrique 57.1 recouverte d'une couche de matériau électriquement conducteur assurant une continuité électrique avec le corps 51, et une deuxième zone de continuité électrique 57.2 recouverte d'une couche de matériau électriquement conducteur assurant une continuité électrique avec la borne électrique 55.

La première zone de continuité électrique 57.1 et la deuxième zone de continuité électrique 57.2 sont distinctes l'une par rapport à l'autre, c'est-à-dire qu'il n'y a pas de continuité de matière entre la couche de matériau électriquement conducteur de la première zone de continuité électrique 57.1 et la couche de matériau électriquement conducteur de la deuxième zone de continuité électrique 57.2.

Comme cela est illustré par la figure 6b, lorsque deux connecteurs électriques hermaphrodites 50 et 50' sont assemblés entre eux, la portion mâle de la borne électrique 55 du connecteur 50 coopère avec la portion femelle de la borne électrique 55 du connecteur 50' tandis que la portion femelle de la borne électrique 55 du connecteur 50 coopère avec la portion mâle de la borne électrique 55 du connecteur 50'.

Il existe une continuité électrique entre la première zone de continuité électrique 57.1 du connecteur électrique 50 et la première zone de continuité électrique 57.1 du connecteur électrique 50'. Il existe également une continuité électrique entre la deuxième zone de continuité électrique 57.2 du connecteur électrique 50 et la deuxième zone de continuité électrique 57.2 du connecteur électrique 50'.

En variante, le connecteur électrique 10, 11, 50 est un connecteur multibroche comportant deux ou plus de deux bornes électriques 16, 26, 55. Dans ce cas, on prévoit une zone de continuité électrique pour chaque borne électrique 16, 26, 55 du connecteur électrique 10, 11.

Bien entendu, les différentes caractéristiques, variantes et/ou formes de réalisation de la présente invention peuvent être associées les unes avec les autres selon diverses combinaisons dans la mesure où elles ne sont pas incompatibles ou exclusives les unes des autres. En outre, l'invention n'est pas limitée aux modes de réalisation décrits précédemment et fournis uniquement à titre d'exemple. Elle englobe diverses modifications, formes alternatives et autres variantes que pourra envisager l'homme du métier dans le cadre des revendications suivantes.

## Revendications

1. Connecteur électrique (10, 11, 50) comportant:
- un corps (12, 21) réalisé dans un matériau électriquement conducteur,
- au moins un conducteur électrique (13, 23) recouvert d'une couche de matériau électriquement isolant (15, 25),
- au moins une borne électrique (16, 26) raccordée électriquement à une extrémité du conducteur électrique (13, 23), et
- un insert isolant (18, 28) destiné à isoler électriquement la borne électrique (16, 26) par rapport au corps (12, 21) dudit connecteur électrique (10, 11),
- l'insert isolant (18, 28) comportant une première zone de continuité électrique (31.1) recouverte d'une couche de matériau électriquement conducteur (32, 34) assurant une continuité électrique avec le corps (12, 21), et une deuxième zone de continuité électrique (31.2) recouverte d'une couche de matériau électriquement conducteur (33, 35) assurant une continuité électrique avec la borne électrique (16, 26),
- un joint élastique (40) étant disposé dans un espace (41) où un volume d'air interne du connecteur électrique (10, 11) est susceptible d'être soumis à une différence de potentiels électriques entre un potentiel électrique du corps (12, 21) et un potentiel électrique de la borne électrique (16, 26),
**caractérisé en ce que** ledit joint élastique (40) est en contact avec la première zone de continuité électrique (31.1) et avec la deuxième zone de continuité électrique (31.2).

2. Connecteur électrique selon la revendication 1, **caractérisé en ce que** le joint élastique (40) est réalisé dans un matériau silicone.

3. Connecteur électrique selon la revendication 1 ou 2, **caractérisé en ce que** les couches de matériau électriquement conducteur (32, 33, 34, 35) de la première zone de continuité électrique (31.1, 36.1) et de la deuxième zone de continuité électrique (31.2, 36.2) sont des couches pleines.

4. Connecteur électrique selon la revendication 1 ou 2, **caractérisé en ce que** les couches de matériau électriquement conducteur (32, 33, 34, 35) de la première zone de continuité électrique (31.1, 36.1) et de la deuxième zone de continuité électrique (31.2, 36.2) sont des couches maillées.

5. Connecteur électrique selon l'une quelconque des revendications 1 à 4, **caractérisé en ce que** les couches de matériau électriquement conducteur (32, 33, 34, 35) de la première zone de continuité électrique (31.1, 36.1) et de la deuxième zone de continuité électrique (31.2, 36.2) sont réalisées en carbone.

6. Connecteur électrique selon l'une quelconque des revendications 1 à 4, **caractérisé en ce que** les couches de matériau électriquement conducteur (32, 33, 34, 35) de la première zone de continuité électrique (31.1, 36.1) et de la deuxième zone de continuité électrique (31.2, 36.2) sont réalisées en métal.

7. Connecteur électrique selon l'une quelconque des revendications 1 à 6, **caractérisé en ce que** les couches de matériau électriquement conducteur (32, 33, 34, 35) de la première zone de continuité électrique (31.1, 36.1) et de la deuxième zone de continuité électrique (31.2, 36.2) présentent chacune une épaisseur comprise entre 20nm et 100nm.

8. Connecteur électrique selon l'une quelconque des revendications 1 à 7, **caractérisé en ce que** le conducteur électrique (13, 23) et la couche de matériau électriquement isolant (15, 25) sont recouverts par un blindage (19, 29).

9. Connecteur électrique selon l'une quelconque des revendications 1 à 8, **caractérisé en ce qu'**il est de type mâle et/ou femelle.

## Patentansprüche

1. Elektrischer Verbinder (10, 11, 50) mit:
- einem Körper (12, 21) aus elektrisch leitfähigem Material,
- mindestens einem elektrischen Leiter (13, 23), der mit einer Schicht aus elektrisch isolierendem Material (15, 25) bedeckt ist,
- mindestens einem elektrischen Anschluss (16, 26), der mit einem Ende des elektrischen Leiters (13, 23) elektrisch verbunden ist, und
- einem Isoliereinsatz (18, 28) zur elektrischen Isolierung des elektrischen Anschlusses (16, 26) vom Körper (12, 21) des elektrischen Verbinders (10, 11),
- wobei der Isoliereinsatz (18, 28) aus einer ersten Zone elektrischer Kontinuität (31.1), die mit einer eine elektrische Kontinuität mit dem Körper (12, 21) gewährleistenden Schicht aus elektrisch leitfähigem Material (32, 34) bedeckt ist, und einer zweiten Zone elektrischer Kontinuität (31.2), die mit einer eine elektrische Kontinuität mit dem elektrischen Anschluss (16, 26) gewährleistenden Schicht aus elektrisch leitfähigem Material (33, 35) bedeckt ist, besteht,
- wobei ein elastisches Dichtungsmaterial (40) in einem Raum (41) angeordnet ist, in dem ein inneres Luftvolumen des elektrischen Verbinders (10, 11) einer elektrischen Potentialdifferenz zwischen dem elektrischen Potenzial des Körpers (12, 21) und dem elektrischen Potenzial des elektrischen Anschlusses (16, 26) ausgesetzt sein kann,
**dadurch gekennzeichnet, dass** das elastische Dichtungsmaterial (40) mit der ersten Zone elektrischer Kontinuität (31.1) und der zweiten Zone elektrischer Kontinuität (31.2) in Kontakt steht.

2. Elektrischer Verbinder nach Anspruch 1, **dadurch gekennzeichnet, dass** das elastische Dichtungsmaterial (40) ein Silikonmaterial ist.

3. Elektrischer Verbinder nach Anspruch 1 oder 2, **dadurch gekennzeichnet, dass** die Schichten aus elektrisch leitfähigem Material (32, 33, 34, 35) in der ersten Zone elektrischer Kontinuität (31.1, 36.1) und der zweiten Zone elektrischer Kontinuität (31.2, 36.2) massive Schichten sind.

4. Elektrischer Verbinder nach Anspruch 1 oder 2, **dadurch gekennzeichnet, dass** die Schichten aus elektrisch leitfähigem Material (32, 33, 34, 35) in der ersten Zone elektrischer Kontinuität (31.1, 36.1) und der zweiten Zone elektrischer Kontinuität (31.2, 36.2) Maschenschichten sind.

5. Elektrischer Verbinder nach einem der Ansprüche 1 bis 4, **dadurch gekennzeichnet, dass** die Schichten aus elektrisch leitfähigem Material (32, 33, 34, 35) in der ersten Zone elektrischer Kontinuität (31.1, 36.1) und der zweiten Zone elektrischer Kontinuität (31.2, 36.2) aus Kohlenstoff bestehen.

6. Elektrischer Verbinder nach einem der Ansprüche 1 bis 4, **dadurch gekennzeichnet, dass** die Schichten aus elektrisch leitfähigem Material (32, 33, 34, 35) in der ersten Zone elektrischer Kontinuität (31.1, 36.1) und der zweiten Zone elektrischer Kontinuität (31.2, 36.2) aus einem Metall bestehen.

7. Elektrischer Verbinder nach einem der Ansprüche 1 bis 6, **dadurch gekennzeichnet, dass** die Dicke der Schichten aus elektrisch leitfähigem Material (32, 33, 34, 35) in der ersten Zone elektrischer Kontinuität (31.1, 36.1) und der zweiten Zone elektrischer Kontinuität (31.2, 36.2) zwischen 20nm und 100nm liegt.

8. Elektrischer Verbinder nach einem der Ansprüche 1 bis 7, **dadurch gekennzeichnet, dass** der elektrische Leiter (13, 23) und die Schicht aus elektrisch isolierendem Material (15, 25) mit einer Abschirmung (19, 29) bedeckt sind.

9. Elektrischer Verbinder nach einem der Ansprüche 1 bis 8, **dadurch gekennzeichnet, dass** er als männlicher Verbinder und/oder weiblicher Verbinder ausgeführt ist.

## Claims

1. An electrical connector (10, 11, 50) comprising:
- a body (12, 21) made of an electrically conductive material,
- at least one electrical conductor (13, 23) covered with a layer of electrically insulating material (15, 25),
- at least one electrical terminal (16, 26) electrically connected to one end of the electrical conductor (13, 23), and
- an insulating insert (18, 28) for electrically insulating the electrical terminal (16, 26) from the body (12, 21) of said electrical connector (10, 11),
- the insulating insert (18, 28) comprising a first zone of electrical continuity (31.1) covered with a layer of electrically conductive material (32, 34) ensuring electrical continuity with the body (12, 21), and a second zone of electrical continuity (31.2) covered with a layer of electrically conductive material (33, 35) ensuring electrical continuity with the electrical terminal (16, 26),
- an elastic sealing material (40) being disposed in a space (41) where an internal air volume of the electrical connector (10, 11) is likely to be subjected to a difference in electrical potentials between an electrical potential of the body (12, 21) and an electrical potential of the electrical terminal (16, 26),
**characterized in that** said elastic sealing material (40) is in contact with the first zone of electrical continuity (31.1) and the second zone of electrical continuity (31.2).

2. The electrical connector according to claim 1, **characterized in that** the elastic sealing material (40) is made of silicone material.

3. The electrical connector according to claim 1 or 2, **characterized in that** the layers of electrically conductive material (32, 33, 34, 35) of the first zone of electrical continuity (31.1, 36.1) and of the second zone of electrical continuity (31.2, 36.2) are solid layers.

4. The electrical connector according to claim 1 or 2, **characterized in that** the layers of electrically conductive material (32, 33, 34, 35) in the first zone of electrical continuity (31.1, 36.1) and the second zone of electrical continuity (31.2, 36.2) are mesh layers.

5. The electrical connector according to any one of the claims 1 to 4, **characterized in that** the layers of electrically conductive material (32, 33, 34, 35) in the first zone of electrical continuity (31.1, 36.1) and the second zone of electrical continuity (31.2, 36.2) are made of carbon.

6. The electrical connector according to any one of the claims 1 to 4, **characterized in that** the layers of electrically conductive material (32, 33, 34, 35) of in the first zone of electrical continuity (31.1, 36.1) and the second zone of electrical continuity (31.2, 36.2) are made of metal.

7. The electrical connector according to any one of the claims 1 to 6, **characterized in that** the thickness of the layers of electrically conductive material (32, 33, 34, 35) in the first zone of electrical continuity (31.1, 36.1) and the second zone of electrical continuity (31.2, 36.2) is comprised between 20nm and 100nm.

8. The electrical connector according to any one of the claims 1 to 7, **characterized in that** the electrical conductor (13, 23) and the layer of electrically insulating material (15, 25) are covered with a shield (19, 29).

9. The electrical connector according to any one of the claims 1 to 8, **characterized in that** it is of male and/or female type.
